# EUROPÄISCHE PATENTSCHRIFT

(11) **EP 2 112 080 B1**
(45) Veröffentlichungstag und Bekanntmachung des Hinweises auf die Patenterteilung: **21.12.2011**
(21) Anmeldenummer: 09158063.9
(22) Anmeldetag: 16.04.2009
(51) Int. Cl.: B65D 6/26

(54) **Transport- und Lagerbehälter mit Riegeleinrichtung**
Transport and storage container with locking device
Récipient de transport et de stockage doté d'un organe de verrouillage

(30) Priorität: 25.04.2008 DE 202008005791 U
(43) Veröffentlichungstag der Anmeldung: 28.10.2009
(73) Patentinhaber: bekuplast Kunststoffverarbeitungs-GmbH, 49824 Ringe (DE)
(72) Erfinder: Roelofs, Wilhelm, 49824 Ringe (DE)
(74) Vertreter: Linnemann, Winfried

(56) Entgegenhaltungen:
- EP-A- 1 655 232
- EP-A- 1 746 036
- DE-B4- 10 137 328

## Beschreibung

Die Erfindung betrifft einen Transport- und Lagerbehälter mit einem rechteckigen Boden und mit vier Seitenwänden, die zwischen einer aufgerichteten Nutzstellung und einer flachen Leerstellung verstellbar sind, wobei zwei erste, einander gegenüberliegende Seitenwände mit je einer verstellbaren Riegeleinrichtung ausgestattet sind, wobei die Riegeleinrichtungen in ihrer Verriegelungsstellung bei in Nutzstellung befindlichen, aufgerichteten Seitenwände diese an ihren einander benachbarten Seitenkanten in lösbarem Eingriff miteinander halten, sodass die vier Seitenwände einen umlaufenden Wandzug bilden, wobei bei in Entriegelungsstellung befindlicher Riegeleinrichtung die Seitenwände außer Eingriff miteinander sind und zu dem Boden hin in die flache Leerstellung einklappbar sind und wobei jede Riegeleinrichtung einen über die Länge der ersten Seitenwand verlaufenden Riegelkörper aufweist, der jeweils an der ersten Seitenwand in Vertikalrichtung beweglich geführt ist.

Ein Transport- und Lagerbehälter der eingangsgenannten Art ist aus DE 101 37 328 B4 bekannt. Bei dem aus diesem Dokument bekannten Behälter ist insbesondere an der Außenfläche der nach innen klappbaren Seitenwand bzw. zweier gegenüberliegend angeordneter nach innen klappbarer Seitenwände jeweils ein einteiliges und bügelartig ausgebildetes Stellglied angeordnet, welches durch Zug mit den Fingern nach oben hin verschoben werden kann. Mit dieser Hubbewegung werden am Stellglied angeformte Rastnasen aus ihrer Eingriffsstellung mit den Rasthaken an den angrenzenden Längsseitenwänden ausgehoben, so dass die dergestalt entriegelten Seitenwände dann nach innen geklappt werden können.

Als nachteilig wird bei diesem bekannten Behälter angesehen, dass die Betätigung der Verriegelungseinrichtung in Entriegelungsrichtung ergonomisch ungünstig ist, weil einerseits eine nach oben verlaufende Hubbewegung auf das Stellglied zur Entriegelung ausgeübt werden muss, andererseits aber dann zum Einklappen der Seitenwände eine nach innen und unten gerichtete Kraft auf die Seitenwände ausgeübt werden muss.

Darüber hinaus ist aus EP-A-1 655 232 ein Behälter gemäss dem Oberbegriff von Anspruch 1 Bekannt.

Für die vorliegende Erfindung stellt sich die Aufgabe, einen Transport- und Lagerbehälter der eingangsgenanten Art hinsichtlich seiner Handhabung und Betätigung ergonomisch zu verbessern.

Die Lösung dieser Aufgabe basiert auf einem Transport- und Lagerbehälter der eingangs genannten Art,
- wobei je ein Riegelkörper entlang einem oberen Randbereich von zwei ersten, einander gegenüberliegenden Seitenwänden verläuft,
- wobei eine obere Stellung der Riegelkörper deren Verriegelungsstellung ist,
- und wobei, jeder Riegelkörper mit einer nach oben in Verriegelungsrichtung wirkenden Vorbelastungskraft beaufschlagt ist
- und wobei jeder Riegelkörper durch Niederdrücken nach unten gegen die Vorbelastungskraft aus seiner Verriegelunsgstellung in seine Entriegelungsstellung verstellbar ist.

Ein derartiger Transport- und Lagerbehälter bietet eine sehr einfache und dadurch ergonomisch günstige Handhabung, weil zum Einklappen der Seitenwände nach innen und unten zum Boden des Behälters hin auf den Riegelkörper eine nach unten weisende Kraft zur Erzeugung einer nach unten verlaufenden Entriegelungsbewegung ausgeübt werden muss. Diese Entriegelungsbewegung weist in dieselbe Richtung, wie auch die Kraft, die zum Einklappen der Seitenwände nach innen und unten in Richtung zum Boden ausgeübt werden muss. Dies erleichtert die Handhabung des Behälters und vermeidet Fehlbedienungen und dadurch möglicherweise verursachte Beschädigungen des Behälters, insbesondere seiner Verriegelungseinrichtung. Dadurch, dass der Riegelkörper entlang einem oberen Randbereich der ersten Seitenwand verläuft, ist der Riegelkörper sehr leicht zugänglich und entsprechend leicht betätigbar, was auch dann der Fall ist, wenn mehrere derartige Behälter dicht an dicht nebeneinander stehen.

Zusätzlich ist dabei erfindungsgemäß vorgesehen, dass der Riegelkörper jeweils oberhalb einer in der ersten Seitenwand angeordneten Grifföffnung verläuft. Durch die hier angegebene Anordnung des Riegelkörpers wird eine versehentliche Betätigung des Riegelkörpers sicher ausgeschlossen, weil bei einem Anheben des Behälters der Riegelkörper höchstens in seine Verriegelungsrichtung beaufschlagt werden kann, nicht aber in seine Entriegelungsrichtung. Damit ist gewährleistet, dass keine unbeabsichtigte Entriegelung der Seitenwände bei einem angehobenen Zustand des Behälters auftreten kann.

Weiterhin wird in Ausgestaltungen der Erfindung vorgeschlagen, dass der Riegelkörper zumindest über einen Teil seiner Länge einen nach oben freiliegenden, von oben her niederdrückbaren Betätigungsabschnitt aufweist. Diese Ausgestaltung erlaubt eine besonders einfache Betätigung von der Oberseite des Transport- und Lagerbehälters her, so dass ein Zugang zu den Außenseiten der mit der Verriegelungseinrichtung ausgestatteten Seitenwände für deren Entriegelung nicht erforderlich ist.

Um die zuvor erwähnte Vorbelastungskraft auf günstige Art und Weise und über die gesamte Länge des Riegelkörpers auf diesen auszuüben, wird vorgeschlagen, dass je Riegelkörper mindestens zwei in dessen Längsrichtung voneinander beabstandete, die Vorbelastungskraft erzeugende Federelemente vorgesehen sind.

Insbesondere aus Gründen einer kostengünstigen Fertigung und zuverlässigen Funktion wird weiter vorgeschlagen, dass jedes Federelement durch eine mit dem Riegelkörper einstückige oder verbundene, schräg zur Längsrichtung des Riegelkörpers von diesem nach unten verlaufende Federzunge gebildet ist, die mit ihrem freien Ende an einer Auflagefläche der ersten Seitenwand abgestützt ist. Die so ausgeführten Federelemente sind technisch einfach und leicht herstellbar und benötigen wenig Platz und sind auf der anderen Seite sehr zuverlässig in ihrer Funktion.

Um den Riegelkörper bei möglichst geringem Gewicht besonders stabil zu machen, so dass er bei seiner Betätigung keine unerwünschte Verbiegung oder sonstige Deformationen erleidet, ist bevorzugt vorgesehen, dass jeder Riegelkörper zumindest über einen Teil seiner Länge im Querschnitt gesehen U-förmig mit nach unten weisenden U-Schenkeln ausgebildet ist und dass der obere Randbereich der ersten Seitenwand zwischen den U-Schenkeln aufgenommen ist. Die U-Form des Riegelkörpers erlaubt zugleich eine günstige und platzsparende Führung des Riegelkörpers am oberen Randbereich der ersten Seitenwände, indem die U-Schenkel den oberen Randbereich der ersten Seitenwand zwischen sich aufnehmen.

Um auch den oberen Randbereich der ersten Seitenwände bei geringem Gewicht und Materialaufwand stabil zu gestalten, ist bevorzugt der obere Randbereich der ersten Seitenwand zumindest über einen Teil seiner Länge im Querschnitt U-förmig mit nach oben weisenden U-Schenkeln ausgebildet.

Die zuvor angegebene U-förmige Ausgestaltung des oberen Randbereichs der ersten Seitenwände erlaubt in vorteilhafter Art und Weise die Anordnung der Federelemente zwischen den U-Schenkeln, so dass die Federelemente dort geschützt und sicher untergebracht sind.

Eine weitere erfindungsgemäße Ausgestaltung des Transport- und Lagerbehälters schlägt vor, dass ein Rückenteil des Riegelkörpers, der dessen U-Schenkel verbindet, eine oder mehrere Durchbrechungen aufweist und dass im Bereich dieser Durchbrechungen der obere Randbereich der ersten Seitenwand nach oben über eine Oberseite des Riegelkörpers vorragende Vorsprünge aufweist. Diese Ausgestaltung sorgt dafür, dass bei einem Stapelvorgang von Transport- und Lagerbehältern auch bei einem nicht exakten Aufsetzten eines Behälters auf einen darunter stehenden Behälter es nicht zu einem ungewollten Entriegeln einer Seitenwand kommt, da die durch die Durchbrechungen nach oben vorragenden Vorsprünge den aufgesetzten weiteren Behälter abstützen. Der Riegelkörper bleibt auf diese Weise frei von nach unten gerichteten, in Entriegelungsrichtung weisenden Stapelkräften.

In einer alternativen Ausführung des Transport- und Lagerbehälters wird vorgeschlagen, dass jeder Riegelkörper zumindest über einen Teil seiner Länge, vorzugsweise über zwei axial äußere Teile seiner Länge, die Form einer flachen Leiste hat und außen an der ersten Seitenwand anliegend unter einem an der Oberkante des oberen Randbereichs der ersten Seitenwand angeformten, nach außen weisenden Randsteg verläuft. In dieser Ausführung ist der Riegelkörper besonders einfach und zudem sehr platzsparend und gleichzeitig geschützt an der Seitenwand untergebracht.

Um bei Bedarf den Riegelkörper in der zuvor angegebenen Ausgestaltung hinsichtlich seiner Biegesteifigkeit zu verbessern, kann jeder Riegelkörper zumindest über einen Teil seiner Länge, vorzugsweise über einen axial mittleren Teil seiner Länge, die Form eines flachen C-Profils haben.

Um den Riegelkörper an der zugehörigen Seitenwand möglichst einfach und mit geringem Aufwand zu halten und zu führen, ist bevorzugt jeder Riegelkörper in Durchbrechungen in die Längsrichtung des Riegelkörpers schneidenden Verstärkungsrippen auf der Außenseite der ersten Seitenwand geführt.

Eine alternative Ausführung des Behälters im Hinblick auf die Vermeidung von ungewollten Entriegelungen der Seitenwände sieht vor, dass jede erste Seitenwand mindestens einen eingetieften Abschnitt in ihrem Randsteg hat und dass jeder Riegelkörper mindestens einen nach innen abgewinkelten, in den eingetieften Abschnitt greifenden, nach oben freiliegenden und von oben her niederdrückbaren Ausleger als Betätigungsabschnitt aufweist.

Weiterhin ist für alle zuvor erwähnten Ausführungen des Transport- und Lagerbehälters bevorzugt vorgesehen, dass jeder Riegelkörper an seinen Stirnenden jeweils ein oder mehrere in seiner Längsrichtung und/oder quer dazu vorragende Riegelelemente in Form von Riegelnasen oder -zungen oder -haken oder -gabeln aufweist, die mit passend geformten Gegen-Riegelelementen an der jeweils benachbarten zweiten Seitenwand zusammenwirken. Die Riegelelemente an den Stirnenden des Riegelkörpers sind dabei bevorzugt einstückig mit dem Riegelkörper ausgebildet, so dass dieser besonders günstig als Massenteil herstellbar ist. Alternativ können die Riegelelemente auch separate Teile sein, die gelenkig mit dem Riegelkörper verbunden sind, wobei eine entsprechende Gelenkmechanik so ausgelegt und angeordnet ist, dass ein Betätigen des Riegelkörpers nach unten zu einem Verstellen der Riegelelemente aus der Verriegelungsstellung in die Entriegelungsstellung führt. Eine solche Mechanik kann beispielsweise Winkelhebel oder in Folge der Vertikalbewegung des Riegelkörpers in ihrer Länge sich verkürzende oder sich zurückziehende, ferderelastische Riegelelemente aufweisen.

Bevorzugt ist der Riegelkörper in einer Richtung quer zu seiner Längsrichtung von oben her auf den oberen Randbereich der zugehörigen ersten Seitenwand aufgesteckt oder aufgerastet oder aufgeclipst. Hierdurch wird die Montage besonders einfach und es wird eine möglicherweise schädliche Biegebelastung des Riegelkörpers bei dessen Montage vermieden. Bei einem Aufrasten oder Aufclipsen wird der Riegelkörper ohne weitere Maßnahmen auch gleich an der Seitenwand gesichert; bei Bedarf können zusätzliche Sicherungsmittel gegen ein Lösen des Riegelkörpers von der Seitenwand vorgesehen werden.

Um den Riegelkörper kostengünstig auch in großen Stückzahlen fertigen zu können, ist bevorzugt jeder Riegelkörper ein einstückiges Spritzgussteil aus Kunststoff. Damit kann der Riegelkörper in gleicher Weise hergestellt werden, wie üblicherweise auch die Seitenwände und der Boden der Transport- und Lagerbehälter hergestellt werden, so dass mit denselben Herstellungsanlagen alle Teile des Behälters gefertigt werden können.

Im Folgenden wird ein Ausführungsbeispiel der Erfindung anhand einer Zeichnung erläutert. Die Figuren der Zeichnung zeigen:
- Figur 1: einen Transport- und Lagerbehälter mit Verriegelungseinrichtungen, in einer perspektivischen Ansicht schräg von oben,
- Figur 2: den Behälter aus Figur 1 in einer Stirnansicht auf eine erste Seiten- wand,
- Figur 3: den Behälter in gleicher Ansicht wie in Figur 2, nun in teilweise auf- gebrochener Ansicht, und
- Figur 4: die Betätigungseinrichtung als Einzelheit für sich ohne den übrigen Behälter, in einer perspektivischen Ansicht schräg von oben und au- ßen.

Wie die Figur 1 der Zeichnung zeigt, besteht der dargestellte Transport- und Lagerbehälter 1 in an sich bekannter Weise aus einem rechteckigen Boden 30 und vier Seitenwänden 10, 20. Dabei liegen sich zwei erste, kürzere Seitenwände 10 und zwei zweite, längere Seitenwände 20 jeweils gegenüber. In der Figur 1 sind alle Seitenwände 10, 20 in ihrer aufgerichteten Nutzstellung dargestellt, in der sie zusammen einen umlaufenden Wandzug bilden. In diesem Zustand kann der Behälter 1 Güter für einen Transport oder eine Lagerung aufnehmen. Außerdem kann der Behälter 1 mit gleichartigen oder auch anderen, die gleichen Abmessungen aufweisenden Behältern gestapelt werden.

Im leeren Zustand des Behälters können dessen Seitenwände 10, 20 nach innen hin zum Boden eingeklappt werden, wodurch die Seitenwände 10, 20 eine flache Leerstellung einnehmen, in der der Behälter 1 in seiner Höhe auf einen Bruchteil der Höhe in Nutzstellung der Seitenwände 10, 20 verkleinert ist. Dies erlaubt einen platzsparenden Transport der Behälter 1 in leerem Zustand.

Um die Seitenwände 10, 20 in ihrer aufgerichteten Nutzstellung zu halten und zu sichern, sind die Seitenwände 10 jeweils mit einer Riegeleinrichtung 40 ausgestattet. Dabei wird jede Riegeleinrichtung 40 durch einen Riegelkörper 41 gebildet, der entlang einem oberen Randbereich 11 jeweils der ersten Seitenwand 10 über deren gesamte horizontale Länge verläuft. Dabei verläuft der Riegelkörper 41 jeweils oberhalb einer Grifföffnung 13, die in jeder ersten Seitenwand 10 vorgesehen ist.

An seinen beiden seitlichen Stirnenden 47 und 47' besitzt der Riegelkörper 41 jeweils in Figur 1 nicht sichtbare Riegelelemente, die in Eingriff mit entsprechenden, in Figur 1 ebenfalls verdeckten und deshalb nicht sichtbaren Gegen-Riegelelementen an den zweiten Seitenwänden 20 treten, wenn die Wände 10, 20 aufgerichtet sind.

Durch Betätigen des Riegelkörpers 41 in einer Richtung nach unten, insbesondere durch ein manuelles Niederdrücken, wird die Verriegelung gelöst und es können zunächst die ersten Seitenwände 10 und anschließend die zweiten Seitenwände 20 nach innen und unten zum Boden 30 hin eingeklappt werden.

Damit der Riegelkörper 41 sich nicht ungewollt aus seiner Verriegelungsposition, die hier seiner oberen Position entspricht, entfernen kann, ist der Riegelkörper 41 mit einer nach oben, also in Verriegelungsrichtung, weisenden Vorbelastungskraft beaufschlagt. Diese wird durch in Figur 1 nicht sichtbare, im Inneren des Riegelkörpers 41 angeordnetete Federelemente erzeugt.

Die Oberkannte der Seitenwände 10, 20 wird durch einen umlaufenden Randsteg 12 gebildet, auf den ein weiterer Behälter 1 aufgesetzt werden kann. Damit durch den Vorgang des Aufsetzens eines weiteren Behälters auf den Behälter 1 dessen Seitenwände 10 nicht ungewollt entriegelt werden, sind in dem Riegelkörper 41 bei dem dargestellten Ausführungsbeispiel zwei Durchbrechungen 46 an dessen Oberseite vorgesehen, durch die hindurch Vorsprünge 16, die Teil der ersten Seitenwände 10 sind, vorragen. Damit kommt ein aufgesetzter weiterer Behälter mit seinem Gewicht nicht auf der Oberseite der Riegelkörper 41 zu liegen, sondern wird im Wesentlichen über die Vorsprünge 16 sowie die Eckbereiche der Wände 10, 20, insbesondere die Seitenkanten 24 der zweiten Seitenwände 20, abgestützt.

Zur Stabilisierung der Seitenwände 10, 20 relativ zueinander in ihrer aufgerichteten Stellung sind außerdem die Seitenkanten 14 der ersten Seitenwände 10 und die Seitenkanten 24 der zweiten Seitenwände 20 mit ineinander greifenden Konturen ausgebildet, wie dies an sich bei derartigen Behältern 1 bekannt ist.

In Figur 2 ist der Behälter 1 aus Figur 1 in einer Stirnansicht auf die eine der beiden ersten Seitenwände 10 dargestellt. Unten in Figur 2 ist der Boden 30 sichtbar, von dem aus die Seitenwände 10 und 20 nach oben aufragen. Entlang dem oberen Randbereich 11 der ersten Seitenwand 10 verläuft der Riegelkörper 41 der Riegeleinrichtung 40. An seinen seitlichen Stirnenden 47 und 47' steht der Riegelkörper 41 in Eingriff mit den Seitenkanten 24 der zweiten Seitenwände 20.

Wie die Figur 2 besonders deutlich zeigt, verläuft der Riegelkörper 41 unmittelbar oberhalb der Grifföffnung 13 in der ersten Seitenwand 10, so dass bei einem Ergreifen der Seitenwände 10 durch die Hände einer Bedienungsperson der Riegelkörper 41 auf keinen Fall nach unten in seine Entriegelungsstellung gelangen kann. Somit wird ein ungewolltes Entriegeln verhindert.

Zum Entriegeln der Riegeleinrichtung 40 wird der Riegelkörper 41 nach unten gedrückt, was durch einen an dem Riegelkörper 41 eingezeichneten, nach unten weisenden Pfeil verdeutlicht ist. Der hier zeichnerisch dargestellte Pfeil kann bei dem Riegelkörper 41 auch körperlich vorhanden sein, z.B. als angeformter oder eingeformter Pfeil dauerhaft angegbracht sein, um einer Bedienungsperson die Handhabung augenfällig darzustellen.

In Figur 3 ist der Behälter 1 in gleicher Ansicht wie in Figur 2 dargestellt, nun aber im rechten Bereich der Riegeleinrichtung 40 aufgebrochen dargestellt. In diesem aufgebrochenen Bereich ist der obere Randbereich 11 der ersten Seitenwand 10 sichtbar, der ansonsten weitestgehend unter und hinter dem Riegelkörper 41 liegt. Weiter ist nun eines der Federelemente 45 sichtbar, die hier als Federarme oderzungen einstückig mit dem übrigen Riegelkörper 41 ausgebildet sind und die sich an einer im oberen Randbereich 11 der ersten Seitenwand 10 verlaufenden Auflagefläche 15 abstützen. Die Federelemente 45 sorgen dafür, dass ohne äußere Einwirkung der Riegelkörper 41 stets seine oberste Stellung, d. h. seine Verriegelungsstellung, die in den Zeichnungsfiguren 1 bis 3 dargestellt ist, einnimmt.

In Figur 4 ist die Riegeleinrichtung 40 als Einzelteil für sich dargestellt. Hier ist in perspektivischer Ansicht der Riegelkörper 41 gezeigt, der, wie hier erkennbar wird, im Querschnitt gesehen U-förmig ist und zwei nach unten weisende U-Schenkel 43 und 43' aufweist, die über ein Rückenteil 44 einstückig miteinader verbunden sind. Ein in Längsrichtung gesehen mittlerer Abschnitt des Rückenteils 44 bildet den Betätigungsabschnitt 42, in welchem eine Bedienungsperson die nach unten weisende Kraft zum Entriegeln der Rielgeleinrichtung 40 ausüben kann.

An den beiden Stirnenden 47 und 47' des Riegelkörpers 41 liegen die Riegelelemente 48 und 48', die hier jeweils die Form von in Axialrichtung weisenden, vorspringenden Riegelnasen mit jeweils einer Einlaufschräge aufweisen.

Mit geringem Abstand in Axialrichtung nach innen dazu versetzt sind die beiden Federelemente 45 angeordnet. Axial außen von den Federelementen 45 ist jeweils im Rückenteil 44 des Riegelkörpers 41 eine Durchbrechung 46 vorgesehen. Im zusammengebautem Zustand von Riegelkörper 41 und zugehöriger erster Seitenwand 10 ragen durch diese Durchbrechungen 46 die Teile der ersten Seitenwand 10 bildenden Vorsprünge 16, die einen Teil der Stapellast eines aufgesetzten wieteren Behälters aufnehmen und Stapellasten von dem Riegelkörper 41 fernhalten.

Dieser Riegelkörper 41 kann vorteilhaft einfach mit der zugehörigen Seitenwand 10 verbunden werden, indem er mit den U-Schenkeln 43 und 43' voran in einer Richtung quer zu seiner Längsrichtung von oben her auf den oberen Randbereich 11 der Seitenwand 10 aufgesteckt oder aufgerastet oder aufgeclipst wird, wobei die U-Schenkel 43 und 43' den oberen Randbereich 11 zwischen sich aufnehmen.

### Bezugszeichenliste:

| Zeichen | Bezeichnung |
|---|---|
| 1 | Transport- und Lagerbehälter |
| 10 | erste Seitenwände |
| 11 | oberer Randbereich |
| 12 | Randsteg |
| 13 | Grifföffnung |
| 14 | Seitenkanten |
| 15 | Auflagefläche für 45 |
| 16 | Vorsprünge |
| 20 | zweite Seitenwände |
| 24 | Seitenkanten |
| 30 | Boden |
| 40 | Riegeleinrichtung |
| 41 | Riegelkörper |
| 42 | Betätigungsabschnitt |
| 43, 43' | U-Schenkel |
| 44 | Rückenteil |
| 45 | Federelemente |
| 46 | Durchbrechungen in 44 |
| 47, 47' | Stirnenden |
| 48, 48' | Riegelelemente |

## Patentansprüche

1. Transport- und Lagerbehälter (1) mit einem rechteckigen Boden (30) und mit vier Seitenwänden (10, 20), die zwischen einer aufgerichteten Nutzstellung und einer flachen Leerstellung verstellbar sind, wobei zwei erste, einander gegenüberliegende Seitenwände (10) mit je einer verstellbaren Riegeleinrichtung (40) ausgestattet sind, wobei die Riegeleinrichtungen (40) in ihrer Verriegelungsstellung bei in Nutzstellung befindlichen, aufgerichteten Seitenwände (10, 20) diese an ihren einander benachbarten Seitenkanten (14, 24) in lösbarem Eingriff miteinander halten, sodass die vier Seitenwände (10, 20) einen umlaufenden Wandzug bilden, wobei bei in Entriegelungsstellung befindlicher Riegeleinrichtung (40) die Seitenwände (10, 20) außer Eingriff miteinander sind und zu dem Boden (30) hin in die flache Leerstellung einklappbar sind, wobei jede Riegeleinrichtung (40) einen über die Länge der ersten Seitenwand (10) verlaufenden Riegelkörper (41) aufweist, der jeweils an der ersten Seitenwand (10) in Vertikalrichtung beweglich geführt ist, wobei je ein Riegelkörper (41) entlang einem oberen Randbereich (11) der ersten Seitenwände (10) verläuft, wobei jeweils eine obere Stellung des Riegelkörpers (41) dessen Verriegelungsstellung ist, wobei jeweils der Riegelkörper (41) mit einer nach oben in Verriegelungsrichtung wirkenden Vorbelastungskraft beaufschlagt ist und wobei jeweils der Riegelkörper (41) durch Niederdrücken nach unten gegen die Vorbelastungskraft aus seiner Verriegelungsstellung in seine Entriegelungsstellung verstellbar ist,
**dadurch gekennzeichnet,**
**dass** jeweils in der ersten Seitenwand (10) eine Grifföffnung (13) angeordnet ist und dass der Riegelkörper (41) jeweils unmittelbar oberhalb der Grifföffnung (13) verläuft, sodass bei einem Anheben des Behälters (1) der Riegelkörper (41) jeweils nur in seine Verriegelungsrichtung beaufschlagbar ist.

2. Transport- und Lagerbehälter nach Anspruch 1, **dadurch gekennzeichnet, dass** der Riegelkörper (41) zumindest über einen Teil seiner Länge einen nach oben freiliegenden, von oben her niederdrückbaren Betätigungsabschnitt (42) aufweist.

3. Transport- und Lagerbehälter nach einem der Ansprüche 1 oder 2, **dadurch gekennzeichnet, dass** je Riegelkörper (41) mindestens zwei in dessen Längsrichtung voneinander beabstandete, die Vorbelastungskraft erzeugende Federelemente (45) vorgesehen sind.

4. Transport- und Lagerbehälter nach Anspruch 3, **dadurch gekennzeichnet, dass** jedes Federelement (45) durch eine mit dem Riegelkörper (41) einstückige oder verbundene, schräg zur Längsrichtung des Riegelkörpers (41) von diesem nach unten verlaufende Federzunge gebildet ist, die mit ihrem freien Ende an einer Auflagefläche (15) der ersten Seitenwand (10) abgestützt ist.

5. Transport- und Lagerbehälter nach einem der Ansprüche 1 bis 4, **dadurch gekennzeichnet, dass** jeder Riegelkörper (41) zumindest über einen Teil seiner Länge im Querschnitt gesehen U-förmig mit nach unten weisenden U-Schenkeln (43, 43') ausgebildet ist und dass der obere Randbereich (11) der ersten Seitenwand (10) zwischen den U-Schenkeln (43, 43') aufgenommen ist.

6. Transport- und Lagerbehälter nach Anspruch 5, **dadurch gekennzeichnet, dass** der obere Randbereich (11) der ersten Seitenwand (10) zumindest über einen Teil seiner Länge im Querschnitt U-förmig mit nach oben weisenden U-Schenkeln ausgebildet ist.

7. Transport- und Lagerbehälter nach Anspruch 6, **dadurch gekennzeichnet, dass** zwischen den U-Schenkeln des obere Randbereichs (11) der ersten Seitenwand (10) die Federelemente (45) angeordnet sind.

8. Transport- und Lagerbehälter nach einem der Ansprüche 5 bis 7, **dadurch gekennzeichnet, dass** ein Rückenteil (44) des Riegelkörpers(41), der dessen U-Schenkel (43, 43') verbindet, eine oder mehrere Durchbrechungen (46) aufweist und dass im Bereich dieser Durchbrechungen (46) der obere Randbereich (11) der ersten Seitenwand (10) nach oben über eine Oberseite des Riegelkörpers (41) vorragende Vorsprünge (16) aufweist.

9. Transport- und Lagerbehälter nach einem der Ansprüche 1 bis 4, **dadurch gekennzeichnet, dass** jeder Riegelkörper (41) zumindest über einen Teil seiner Länge, vorzugsweise über zwei axial äußere Teile seiner Länge, die Form einer flachen Leiste hat und außen an der ersten Seitenwand (10) anliegend unter einem an der Oberkante des oberen Randbereichs (11) der ersten Seitenwand (10) angeformten, nach außen weisenden Randsteg (12) verläuft.

10. Transport- und Lagerbehälter nach Anspruch 9, **dadurch gekennzeichnet, dass** jeder Riegelkörper (41) zumindest über einen Teil seiner Länge, vorzugsweise über einen axial mittleren Teile seiner Länge, die Form eines flachen C-Profils hat.

11. Transport- und Lagerbehälter nach Anspruch 9 oder 10, **dadurch gekennzeichnet, dass** jeder Riegelkörper (41) in Durchbrechungen in die Längsrichtung des Riegelkörpers schneidenden Verstärkungsrippen auf der Außenseite der ersten Seitenwand (10) geführt ist.

12. Transport- und Lagerbehälter nach einem der Ansprüche 9 bis 11, **dadurch gekennzeichnet, dass** jede erste Seitenwand (10) mindestens einen eingetieften Abschnitt in ihrem Randsteg (12) hat und dass jeder Riegelkörper (41) mindestens einen nach innen abgewinkelten, in den eingetieften Abschnitt greifenden, nach oben freiliegenden und von oben her nieder-drückbaren Ausleger als Betätigungsabschnitt (42) aufweist.

13. Transport- und Lagerbehälter nach einem der Ansprüche 1 bis 12, **dadurch gekennzeichnet, dass** jeder Riegelkörper (41) an seinen Stirnenden (47, 47') jeweils ein oder mehrere in seiner Längsrichtung und/oder quer dazu vorragende Riegelelemente (48, 48') in Form von Riegelnasen oder -zungen oder -haken oder -gabeln aufweist, die mit passend geformten Gegen-Riegelelementen an der jeweils benachbarten zweiten Seitenwand (20) zusammenwirken.

14. Transport- und Lagerbehälter nach einem der Ansprüche 1 bis 13, **dadurch gekennzeichnet, dass** der Riegelkörper (41) in einer Richtung quer zu seiner Längsrichtung von oben her auf den oberen Randbereich (11) der zugehörigen ersten Seitenwand (10) aufgesteckt oder aufgerastet oder aufgeclipst ist.

15. Transport- und Lagerbehälter nach einem der Ansprüche 1 bis 13, **dadurch gekennzeichnet, dass** jeder Riegelkörper (41) ein einstückiges Spritzgussteil aus Kunststoff ist.

## Claims

1. A transport and storage container (1) comprising a rectangular floor (30) and four sidewalls (10, 20) which are adjustable between an upright deployed position and a flat empty position, wherein two mutually opposite first sidewalls (10) are each provided with an adjustable locking bar device (40) wherein, with the sidewalls (10, 20) being in their upright deployed position and the locking bar devices (40) being in their locking position, said locking bar devices (40) hold said sidewalls (10, 20) in detachable engagement with each other at their lateral edges (14, 24) that are neighboring each other, with the result that the four sidewalls (10, 20) form a circumferential train of walls, wherein while the locking bar device (40) is in its unlocking position, the sidewalls (10, 20) are out of engagement with each other and can be folded towards the floor (30) into their flat empty position, wherein each locking bar device (40) comprises a locking bar body (41) which extends over the length of the first sidewall (10) and is each guided such that it can be moved in vertical direction on the first sidewall (10), wherein one locking bar body (41) is each extending along an upper edge region (11) of the first sidewalls (10), wherein an upper position of the each locking bar body (41) is the latter's locking position, wherein the locking bar body (41) is each exposed to a preload force that is acting upwards in the locking direction and wherein the locking bar body (41) can each be adjusted from its locking position into its unlocking position by being pressed down against the preload force,
**characterized in that**
a grip opening (13) is arranged in each first sidewall (10) and that the locking bar body (41) each extends directly above the grip opening (13), with the result that the locking bar body (41) can each be charged only into its locking direction while the container (1) is being lifted.

2. The transport and storage container according to Claim 1, **characterized in that**, at least over a part of its length, the locking bar body (41) comprises an actuation section (42) that is exposed towards the top and can be pressed down from above.

3. The transport and storage container according to any one of Claims 1 or 2, **characterized in that** at least two spring elements (45) are provided for each locking bar body (41), said spring elements (45) being spaced apart from each other in the longitudinal direction of said locking bar body (41) and producing the preload force.

4. The transport and storage container according to Claim 3, **characterized in that** each spring element (45) is formed by a flexible tongue which is supported on a supporting surface (15) of the first sidewall (10) with its free end, said flexible tongue being formed integrally with or connected to the locking bar body (41) and extending downwards from said locking bar body (41) at an angle in relation to the longitudinal direction of said locking bar body (41).

5. The transport and storage container according to any one of Claims 1 to 4, **characterized in that**, at least over a part of its length, each locking bar body (41) is formed in U-shape as seen in cross-section, with the U-sides (43, 43') facing downwards, and that the upper edge region (11) of the first sidewall (10) is received between the U-sides (43, 43').

6. The transport and storage container according to Claim 5, **characterized in that**, at least over a part of its length, the upper edge region (11) of the first sidewall (10) is formed in U-shape as seen in cross-section, with the U-sides facing upwards.

7. The transport and storage container according to Claim 6, **characterized in that** the spring elements (45) are arranged between the U-sides of the upper edge region (11) of the first sidewall (10).

8. The transport and storage container according to any one of Claims 5 to 7, **characterized in that** a back part (44) of the locking bar body (41), which connects the latter's U-sides (43, 43'), comprises one or more through holes (46), and that, in the vicinity of these through holes (46), the upper edge region (11) of the first sidewall (10) comprises projections (16) protruding upwards beyond an upper side of the locking bar body (41).

9. The transport and storage container according to any one of Claims 1 to 4, **characterized in that**, at least over a part of its length, preferably over two axially external parts of its length, each locking bar body (41) has the form of a flat strip and, while resting against the first sidewall (10) on the latter's outside, extends underneath an edge strip (12) that faces outwards and is integrally formed to the upper edge of the upper edge region (11) of the first sidewall (10).

10. The transport and storage container according to Claim 9, **characterized in that**, at least over a part of its length, preferably over an axially central part of its length, each locking bar body (41) has the shape of a flat C-profile.

11. The transport and storage container according to Claim 9 or 10, **characterized in that** each locking bar body (41) is guided in through holes in reinforcing ribs on the outside of the first sidewall (10), said reinforcing ribs cutting the longitudinal direction of the locking bar body.

12. The transport and storage container according to any one of Claims 9 to 11, **characterized in that** each first sidewall (10) has at least one sunken section in its edge strip (12) and that each locking bar body (41) comprises at least one extension arm as actuation section (42) that is angled in an inward direction, engages into the sunken section, is exposed towards the top and can be pressed down from above.

13. The transport and storage container according to any one of Claims 1 to 12, **characterized in that**, at each of its front ends (47, 47'), each locking bar body (41) comprises one or more locking elements (48, 48') in the form of locking lugs or locking tongues or locking hooks or locking forks, said locking elements (48, 48') projecting in the longitudinal direction of said locking bar body (41) and/or transversely thereto and cooperating with locking counter-elements having a matching shape and being arranged on the respectively neighboring second sidewall (20).

14. The transport and storage container according to any one of Claims 1 to 13, **characterized in that**, in a direction extending transversely to its longitudinal direction, the locking bar body (41) is fitted or snapped or clipped onto the upper edge region (11) of the associated first sidewall (10) from above.

15. The transport and storage container according to any one of Claims 1 to 13, **characterized in that** each locking bar body (41) is a single-piece injection-molded part of plastic.

## Revendications

1. Conteneur de transport et de stockage (1) présentant un fond rectangulaire (30) et quatre parois latérales (10, 20) qui sont réglables entre une position d'utilisation redressée et une position vide plate, dans lequel deux premières parois latérales (10) opposées l'une à l'autre sont équipées chacune d'un dispositif de verrouillage réglable (40), dans lequel les dispositifs de verrouillage (40) maintiennent les parois latérales (10, 20) en engagement amovible ensemble dans leur position de verrouillage dans le cas de parois latérales redressées (10, 20) se trouvant en position d'utilisation de sorte que les quatre parois latérales (10, 20) forment un étirage de paroi périphérique, dans lequel les parois latérales (10, 20) sont hors d'engagement l'une avec l'autre en cas de dispositif de verrouillage (40) se trouvant en position de déverrouillage et peuvent être escamotées vers le fond (30) dans la position vide plate, dans lequel chaque dispositif de verrouillage (40) présente un corps de verrouillage (41) s'étendant sur la longueur de la première paroi latérale (10) qui est guidé de manière mobile à chaque fois sur la première paroi latérale (10) dans le sens vertical, dans lequel un corps de verrouillage (41) s'étend à chaque fois le long d'une région de bord supérieure (11) des premières parois latérales (10), dans lequel une position supérieure du corps de verrouillage (41) est à chaque fois sa position de verrouillage, dans lequel le corps de verrouillage (41) est à chaque fois sollicité avec une force de précontrainte agissant vers le haut dans la position de verrouillage et dans lequel le corps de verrouillage (41) est à chaque fois réglable par enfoncement vers le bas à l'encontre de la force de précontrainte de sa position de verrouillage dans sa position de déverrouillage,
**caractérisé en ce**
**qu'**une ouverture de poignée (13) est disposée à chaque fois dans la première paroi latérale (10) et que le corps de verrouillage (41) s'étend à chaque fois directement au-dessus de l'ouverture de poignée (13) de sorte que lors d'un soulèvement du conteneur (1), le corps de verrouillage (41) ne peut à chaque fois être sollicité que dans sa position de verrouillage.

2. Conteneur de transport et de stockage selon la revendication 1, **caractérisé en ce que** le corps de verrouillage (41) présente au moins sur une partie de sa longueur une section d'actionnement (42) détachée vers le haut, pouvant être enfoncée à partir du haut.

3. Conteneur de transport et de stockage selon l'une quelconque des revendications 1 ou 2, **caractérisé en ce qu'**au moins deux éléments élastiques (45) par corps de verrouillage (41) écartés dans sa direction longitudinale, générant la force de précontrainte sont prévus.

4. Conteneur de transport et de stockage selon la revendication 3, **caractérisé en ce que** chaque élément élastique (45) est formé par une languette élastique d'une pièce ou reliée au corps de verrouillage (41), s'étendant en biais par rapport à la direction longitudinale du corps de verrouillage (41) depuis celui-ci vers le bas, qui est appuyée avec son extrémité libre sur une surface d'appui (15) de la première paroi latérale (10).

5. Conteneur de transport et de stockage selon l'une quelconque des revendications 1 à 4, **caractérisé en ce que** chaque corps de verrouillage (41) est réalisé au moins sur une partie de sa longueur, vu en coupe transversale, en forme de U avec des branches en U (43, 43') tournées vers le bas et que la région de bord supérieure (11) de la première paroi latérale (10) est reçue entre les branches en U (43, 43').

6. Conteneur de transport et de stockage selon la revendication 5, **caractérisé en ce que** la région de bord supérieure (11) de la première paroi latérale (10) est réalisée au moins sur une partie de sa longueur en coupe transversale en forme de U avec des branches en U tournées vers le haut.

7. Conteneur de transport et de stockage selon la revendication 6, **caractérisé en ce que** les éléments élastiques (45) sont disposés entre les branches en U de la région de bord supérieure (11) de la première paroi latérale (10).

8. Conteneur de transport et de stockage selon l'une quelconque des revendications 5 à 7, **caractérisé en ce qu'**une partie dorsale (44) du corps de verrouillage (41) qui relie ses branches en U (43, 43') présente une ou plusieurs découpes (46) et que dans la région de ces découpes (46), la région de bord supérieure (11) de la première paroi latérale (10) présente des saillies (16) dépassant vers le haut au-delà d'un côté supérieur du corps de verrouillage (41).

9. Conteneur de transport et de stockage selon l'une quelconque des revendications 1 à 4, **caractérisé en ce que** chaque corps de verrouillage (41) a au moins sur une partie de sa longueur, de préférence sur deux parties axialement extérieures de sa longueur, la forme d'une baguette plate et s'étend de manière externe en reposant sur la première paroi latérale (10) sous une traverse de bord (12) moulée sur l'arête supérieure de la région de bord supérieure (11) de la première paroi latérale (10), tournée vers l'extérieur.

10. Conteneur de transport et de stockage selon la revendication 9, **caractérisé en ce que** chaque corps de verrouillage (41) a au moins sur une partie de sa longueur, de préférence sur une partie axialement centrale de sa longueur, la forme d'un profil en C plat.

11. Conteneur de transport et de stockage selon la revendication 9 ou 10, **caractérisé en ce que** chaque corps de verrouillage (41) est guidé dans des découpes dans des nervures de renforcement coupant la direction longitudinale du corps de verrouillage sur le côté externe de la première paroi latérale (10).

12. Conteneur de transport et de stockage selon l'une quelconque des revendications 9 à 11, **caractérisé en ce que** chaque première paroi latérale (10) a au moins une section creusée dans sa traverse de bord (12) et que chaque corps de verrouillage (41) présente au moins un bras coudé vers l'intérieur, s'agrippant dans la section creusée, détaché vers le haut et pouvant être enfoncé à partir du haut en tant que section d'actionnement (42).

13. Conteneur de transport et de stockage selon l'une quelconque des revendications 1 à 12, **caractérisé en ce que** chaque corps de verrouillage (41) présente à ses extrémités frontales (47, 47') à chaque fois un ou plusieurs éléments de verrouillage (48, 48') dépassant dans sa direction longitudinale et/ou de manière transversale à celle-ci sous la forme de nez ou languettes ou crochets ou fourches de verrouillage, qui coopèrent avec des éléments de verrouillage conjugués de forme adaptée sur la deuxième paroi latérale respectivement voisine (20).

14. Conteneur de transport et de stockage selon l'une quelconque des revendications 1 à 13, **caractérisé en ce que** le corps de verrouillage (41) est enfiché ou encliqueté ou enclipsé dans une direction transversale à sa direction longitudinale à partir du haut sur la région de bord supérieure (11) de la première paroi latérale associée (10).

15. Conteneur de transport et de stockage selon l'une quelconque des revendications 1 à 13, **caractérisé en ce que** chaque corps de verrouillage (41) est une pièce moulée par injection d'une pièce en plastique.
